# EUROPÄISCHE PATENTSCHRIFT

(11) **EP 1 778 414 B1**
(45) Veröffentlichungstag und Bekanntmachung des Hinweises auf die Patenterteilung: **15.12.2010**
(21) Anmeldenummer: 05761638.5
(22) Anmeldetag: 19.07.2005
(51) Int. Cl.: B07C 3/18, B07C 3/08

(54) **VORRICHTUNG UND VERFAHREN ZUM BEREITSTELLEN VON KENNZEICHNUNGSINFORMATIONEN FÜR BEHÄLTER BEIM SORTIEREN VON POSTGUT**
DEVICE AND METHOD FOR PROVIDING IDENTIFICATION INFORMATION FOR CONTAINERS DURING THE SORTING OF MAIL
DISPOSITIF ET PROCEDE POUR METTRE A DISPOSITION DES INFORMATIONS D'IDENTIFICATION POUR DES RECIPIENTS, LORS DU TRI DE MARCHANDISES POSTALES

(30) Priorität: 30.07.2004 DE 102004037364
(43) Veröffentlichungstag der Anmeldung: 02.05.2007
(73) Patentinhaber: Deutsche Post AG, 53113 Bonn (DE)
(72) Erfinder: FETHKE, Christoph, 48161 Münster (DE); STÖNNER, Gerhard, 55130 Mainz (DE)
(74) Vertreter: Jostarndt, Hans-Dieter
(86) Internationale Anmeldenummer: PCT/EP2005/007849
(87) Internationale Veröffentlichungsnummer: WO 2006/012998

(56) Entgegenhaltungen:
- EP-A- 0 949 015
- EP-A- 1 255 223
- US-A- 4 106 636
- US-A- 5 470 427

## Beschreibung

Die Erfindung betrifft eine Vorrichtung zum Sortieren von Postgut in eine Vielzahl von Ablagepositionen und zum Bereitstellen von Kennzeichnungsinformationen für eine Vielzahl von Behältern mit elektronischen Anzeigen, welche sich an den Ablagepositionen befinden, wobei die Vorrichtung einen Prozessor zur Steuerung des Sortiervorgangs umfasst.

Die Erfindung betrifft ferner ein Verfahren zum Sortieren von Postgut in eine Vielzahl von Ablagepositionen einer Sortiervorrichtung und zum Bereitstellen von Kennzeichnungsinformationen für Behälter, welche sich an den Ablagepositionen der Vorrichtung befinden und jeweils eine direkt an dem Behälter angebrachte Anzeige aufweisen, wobei die Durchführung des Sortiervorgangs durch einen Prozessor erfolgt.

Zur visuell erfassbaren Kennzeichnung von Gegenständen wie Waren, Behälter, Gebinde oder Paletten ist es bekannt, diese mit Etiketten zu versehen, welche beispielsweise Informationen über den Inhalt, das Transportziel oder den Preis einer Ware enthalten. Anhand dieser Kennzeichnung können Personen für sie erforderliche Informationen ablesen und entsprechende Handlungen wie beispielsweise den Transport eines Gegenstands zu einer angegebenen Zielposition durchführen. Handelt es sich um veränderliche Informationen, muss bei jeder Änderung eine neue Kennzeichnung auf dem betreffenden Gegenstand angebracht werden. Üblicherweise werden die Informationen manuell von dem Etikett entfernt und durch neue Informationen ersetzt. Das alte Etikett kann auch vollständig durch ein neues ersetzt oder beispielsweise mit einem neuen Etikett überklebt werden.

Um die Nachteile herkömmlicher Etiketten zu beheben, werden verstärkt elektronische Label auf der Basis von elektronischer Tinte entwickelt. Ein derartiges Etikett ist beispielsweise in der internationalen Patentanmeldung Wo 00/16189 A1 beschrieben. Das Etikett ist aus mehreren Schichten wie Anzeige-, Aktiverungsgitter-, Prozessor- und Antennenschichten und einem Speicherelement aufgebaut, wobei die Anzeigeschichten eine auf einem Träger angeordnete elektronische Tinte aufweisen. Über die Antennenachicht können dem Etikett die anzuzeigenden Informationen übermittelt werden.

Eine typische Verwendung elektronischer Etiketten ist in der internationalen Patentanmeldung WO 00/67110 A1 beschrieben, welche elektronische Etiketten zur veränderlichen Preiskennzeichnung von Waren offenbart. Dabei wird ein elektronisches Label an einem Verkaufsregal angebracht, auf welchem sich Waren befinden, so dass die Anzeige mit veränderlichen Preisen oder weiteren Produktinformationen angesteuert werden kann.

Ferner ist es bekannt, die visuell erfassbare Kennzeichnung von Gegenständen in Transport- oder Logistiksystemen durch RFID-Technologien mit elektronisch mehrfach beschreibbaren und auslesbaren Transpondern zu ersetzen. Derartige Systeme haben den Vorteil, dass in einem Transponder eine Vielzahl von Informationen elektronisch ein- und ausgelesen werden kann, wodurch automatische Transport-, Sortier-, Nachverfolgungs- oder Verteilvorgänge gesteuert werden können, ohne dass die visuelle Anzeige von Informationen erforderlich ist.

Ein Beispiel für die Verwendung von RFID-Transpondern im postalischen Bereich ist in der internationalen Patentanmeldung

WO 03/098533 A1 offenbart. Die RFID-Transponder werden an Postsendungen angebracht und diese anhand der ein- und auslesbaren Informationen sortiert und zu einem Zustellort transportiert.

Insbesondere in Logistiksystemen wie Postversandsystemen wird zur Aufnahme und/oder zum Transport von Postsendungen eine Vielzahl von Behältern eingesetzt, welche an verschiedenen Bearbeitungs- und Umschlagstationen gekennzeichnet werden müssen. Dies erfordert typischerweise eine große Menge an Papierlabeln, die für jeden Labelwechsel bedruckt und ausgetauscht werden müssen. Damit ist ein hoher Material-, Personal-, Entsorgungs- und Kostenaufwand verbunden. Ferner ist die Kennzeichnung von Behältern mit einmaligen Etiketten fehlerbehaftet, da es zu Verwechslungen bei der manuellen Anbringung neuer Etiketten kommen kann. Visuell erfassbare Etiketten sind jedoch für bestimmte Ausführungsformen von Postversandsystemen erforderlich, falls für die Zuordnung und den Transport von Behältern wenigstens teilweise Personal eingesetzt wird.

Insbesondere bei Vorrichtungen zur Sortierung von Postsendungen werden verwendete Behälter mehrfach mit Behälterkennzeichnungen versehen. Für Postsortieranlagen ist es beispielsweise aus der europäischen Patentschrift EP 0 595 596 B1 bekannt, Sortiervorrichtungen mit einem Drucker auszustatten, welcher aufgrund des verwendeten Sortierplans Behälteretiketten ausdruckt und diese in den jeweils zugewiesenen Behälter transportiert.

Zur Vermeidung der Nachteile bekannter Behälterkennzeichnungen können elektronische Etiketten eingesetzt werden, welche wenigstens eine visuell erfassbare Anzeige umfassen, auf welcher veränderliche Informationen angezeigt werden können. Bei veränderlichen Kennzeichnungsinformationen kann so der Material-, Personal-, Entsorgungs- und Kostenaufwand erheblich verringert werden.

Werden Behälter mit einer elektronischen Anzeige versehen und in einer Sortieranlage für Postsendungen eingesetzt, welche eine größere Anzahl an Behältern aufweist, in die nach einem Plan sortierte Sendungen abgelegt werden, besteht der Bedarf nach einer Vorrichtung zur Übertragung von Informationen auf die elektronischen Etiketten der Behälter.

Die europäische Patentanmeldung EP 0 949 015 A2 offenbart dazu beispielsweise ein System zum Sortieren von Poststücken, die von einer Vorrichtung nach ihrem Zielort sortiert werden. Dazu weist die Vorrichtung eine Art Karussell mit mehreren Behältern auf, in denen einzelne Poststücke aufgenommen werden. Die Behälter kreisen im Karussell bis ein Steuersystem die Gruppe von Postetücken festgelegt hat, in welche ein Poststück sortiert werden soll. Steht die Sortiergruppe fest, wird ein Poststück aus dem Karussellbehälter in die betreffende Aufnahmevorrichtung ausgeworfen. In Verbindung mit dieser Aufnahmevorrichtung befindet sich ein Display, auf dem das nächste Ziel der darin einsortierten Poststücke angezeigt wird. Die Informationen für diese Anzeige werden von der zentralen Steuerung an das Display übermittelt.

Ferner ist aus der europäischen Patentanmeldung EP 1 255 223 A2 ein System zur Handhabung von Finanzdokumenten in Ablagekästen bekannt, bei dem die Ablagekästen mit einem drahtlosen elektronischen Etikett versehen sind, in dem Daten zur Identifikation und Handhabung der Finanzdokumente hinterlegt sind. Bei den Finanzdokumenten handelt es sich beispielsweise um Bankeinlagen, die verschiedene maschinelle Verarbeitungsstufen durchlaufen, wobei sie zu verschiedenen Stationen befördert werden. Das System verarbeitet die Dokumente, sortiert sie und wirft sie an Ausgabestellen in Ablagekästen aus. Eine Steuereinheit produziert Nachrichten, die auf den elektronischen Etiketten der Ablagekästen angezeigt werden, wobei es sich bei der Nachricht beispielsweise um die nächste verarbeitungsstation der Dokumente handeln kann. Dabei werden die Nachrichten drahtlos von einer zentralen Sendeeinrichtung an die jeweiligen Etiketten übertragen.

Aufgabe der Erfindung ist es daher, eine verbesserte Vorrichtung und ein Verfahren zum Sortieren von Postgut und zum Bereitstellen von elektronischen Kennzeichnungsinformationen für Behälter bereit zu stellen.

Erfindungsgemäß wird diese Aufgabe durch den Gegenstand der unabhängigen Ansprüche 1 und 4 gelöst. Vorteilhafte Weiterbildungen der Erfindung ergeben sich aus den Unteransprüchen 2-3 und 5-6.

Die Erfindung sieht eine Vorrichtung zum Sortieren von Postgut und zum Bereitstellen von Kennzeichnungsinformationen für Behälter vor, die eine Vielzahl von Behältern mit elektronischen Anzeigen umfasst. Die Vorrichtung weist ferner einen Prozessor und Übertragungsvorrichtungen an einer Vielzahl von Ablagepositionen der Vorrichtung auf. Dabei stehen die Übertragungsvorrichtungen in Kommunikation mit dem Prozessor und umfassen Mittel zum Übertragen von Daten auf die elektronischen Anzeigen der Behälter.

Die Vorrichtung weist ferner einen Sensor in Kommunikation mit dem Prozessor auf, um das Vorhandensein eines Behälters an einer Ablageposition festzustellen. Der Sensor kann ein Schalter sein, durch den bei Betätigung durch eine Personalkraft ein Signal auslösbar ist. Stellt eine Personalkraft einen Behälter an eine Ablageposition einer Vorrichtung, betätigt sie den Schalter und das so ausgelöste Signal wird an den Prozessor übermittelt. Der Prozessor ordnet dem Behälter Kennzeichnungsinformationen zu und überträgt diese über die Übertragungsvorrichtung an die Anzeige des Behälters. In einem weiteren besonders bevorzugten Ausführungsbeispiel der Erfindung handelt es sich bei dem Sensor um eine selbst auslösende Vorrichtung, durch die bei Eintreten des Behälters in einen definierten Bereich ein Signal auslösbar ist. Als selbst auslösende Vorrichtung können beispielsweise Lichtschranken beziehungsweise Bewegungsmelder eingesetzt werden.

Es hat sich als zweckmäßig erwiesen, Behälter eines postalischen Sortiersystems nicht nur mit elektronischen Anzeigen, sondern zusätzlich mit RFID-Transpondern zu versehen. In einem bevorzugten Ausführungsbeispiel der Erfindung weist ein Behälter zusätzlich zu einer elektronischen Anzeige einen RFID-Transponder auf und die Übertragungsvorrichtungen umfassen Mittel zum Übertragen von Daten auf den RFID-Transponder eines Behälters.

Die Erfindung umfasst ferner ein Verfahren zum Sortieren von Postgut und zum Bereitstellen von Kennzeichnungsinformationen für Behälter innerhalb einer Vorrichtung. Das Verfahren sieht das Feststellen des Vorhandenseins eines Behälters an einer Ablageposition mittels eines Sensors in Kommunikation mit einem Prozessor vor. Ferner werden Daten auf elektronische Anzeigen von Behältern mittels Übertragungsvorrichtungen an einer Vielzahl von Ablagepositionen der Vorrichtung übertragen, wobei die Übertragungsvorrichtungen mit dem Prozessor kommunizieren.

Bei dem Sensor handelt es sich vorzugsweise um eine selbst auslösende Vorrichtung, durch die bei Eintreten des Behälters in einen definierten Bereich ein Signal ausgelöst wird. Der Sensor kann dabei auch von einer Personalkraft manuell ausgelöst werden. Die Übertragung von Daten auf eine elektronische Anzeige eines Behälters über einen RFID-Chip erfolgt beispielsweise in Verbindung mit der Anzeige.

Die erfindungsgemäße Vorrichtung und das zugehörige Verfahren haben den Vorteil, dass veränderliche Kennzeichnungsinformationen von Behältern einer Sortieranlage nicht mehr ausgedruckt und manuell an den Behältern befestigt werden müssen, sondern eine automatische Übertragung von anzuzeigenden Daten erfolgt. Dadurch können Fehlkennzeichnungen vermieden werden und der Material- und Kostenaufwand für die Kennzeichnung der Behälter lässt sich reduzieren. Da der Prozessor der Sortiervorrichtung mit dem Sortierplan der aktuellen Sendungsmenge gespeist ist und aufgrund dieses Plans die Ausgabe der Sendungen zu verschiedenen Ablagepositionen steuert, können die Behälterinformationen auf direktem Weg an die Behälteranzeigen übermittelt werden.

Weitere Vorteile, Besonderheiten und zweckmäßige Weiterbildungen der Erfindung ergeben sich aus den Unteransprüchen und der nachfolgenden Darstellung eines bevorzugten Ausführungsbeispiels anhand der Fig. 1.

Fig.1 zeigt ein besonders bevorzugtes Ausführungsbeispiel der Erfindung in Form einer Vorrichtung 10 zum Sortieren von Postgut und zum Bereitstellen von Kennzeichnungsinformationen für Behälter 20. Dabei befindet sich eine Vielzahl von Behältern 20 an verschiedenen Ablagepositionen 30 einer Vorrichtung. Die Behälter weisen jeweils mindestens eine elektronische Anzeige 21 auf.

Die Ablagepositionen 50 der Vorrichtung stellen Fächer dar, in welche sortierte Sendungen nach einem vorgegebenen Sortierschema abgelegt werden. Die Vorrichtung weist ferner einen zentralen Prozessor 30 auf, welcher diesen Sortiervorgang steuert. Der Prozessor steht in Verbindung mit Übertragungsvorrichtungen 40 an den jeweiligen Ablagepositionen. Ebenfalls an den Ablagepositionen befinden sich Sensoren 60, welche das Vorhandensein eines neuen Behälters feststellen. Das Platzieren eines neuen Behälters kann beispielsweise beim Start eines Sortierdurchlaufs oder beim Austausch eines vollen gegen einen leeren Behälter erfolgen.

Bei einem Sensor kann es sich beispielsweise um einen Schalter handeln, welcher von einer Personalkraft betätigt wird, sobald diese einen neuen Behälter auf einer Ablageposition platziert. Der Schalter löst ein Signal aus, welches dem Prozessor übermittelt wird. Der Prozessor erzeugt daraufhin einem Behälter zugeordnete Kennzeichnungsinformationen, welche er der betreffenden Übertragungsvorrichtung übermittelt. Die Informationen werden auf die Anzeige 21 gespielt und dort angezeigt, so dass eine Personalkraft beim nächsten Entnehmen des Behälters Informationen wie beispielsweise den Inhalt und/oder den nächsten Zielort ablesen kann. In einem weiteren Ausführungsbeispiel der Erfindung handelt es sich bei den angezeigten Informationen wenigstens teilweise um verschlüsselte Daten wie beispielsweise einen Barcode. Dieser Barcode kann mit einer optischen Vorrichtung wie einem Scanner an verschiedenen Umschlagstationen eines Postversandsystems eingelesen werden.

Bei dem Sensor kann es sich ferner um eine selbst auslösende Vorrichtung wie eine Lichtschranke, beziehungsweise einen Bewegungsmelder handeln. Wird ein Behälter von einer Personalkraft in dem Erfassungsbereich des Sensors platziert, erhält der Prozessor ein Signal und übermittelt entsprechende Kennzeichnungsinformationen an die Anzeige des Behälters. In einer weiteren Ausführungsform der Erfindung werden die Kennzeichnungsinformationen nicht bei Einbringen eines neuen Behälters, sondern bei der Entnahme übertragen.

Das elektronische Etikett eins Behälters weist wenigstens eine optisch oder visuell erfassbare elektronische Anzeige auf. Da bei monostabilen Anzeigesystemen bei einem Ausfall der Spannungsquelle die angezeigten Informationen nicht mehr sichtbar sind, werden auf dem elektronischen Informationsträger vorzugsweise bistabile Anzeigeeinheiten eingesetzt. Als Display können verschiedene Technologien beispielsweise auf Basis der Flüssigkeitskristalle verwendet werden. Bei der Auswahl einer geeigneten Displaytechologie sind je nach Anwendungsgebiet Kriterien wie Flexibilität, Stoßfestigkeit, Lebensdauer, Wartungsaufwand, Witterungsbeständigkeit, Arbeitstemperaturbereich, Anzahl der Schreibzyklen und die Generierungsintervalle zu berücksichtigen.

Eine mögliche Displaytechnologie stellt die FLCD-Technologie (Ferroelectric Liquid Crystal Display) dar. Ferroelektrische Flüssigkristallphasen werden von chiralen oder chiral dotierten smektischen C-Phasen gebildet. Durch die Kippung der Moleküllängsachsen innerhalb der smektischen Schichten entsteht eine spontane Polarisation senkrecht zur Schichtnormalen. Durch Anlegen eines elektrischen Feldes entgegen dieser Polarisation wird die Kipprichtung der Moleküle und somit auch die Richtung der Polarisation umgekehrt. Beide Schaltzustände unterscheiden sich optisch und sind stabil. Ein reflektives FLCD besteht prinzipiell aus einem Polarisator, der flüssigkristallinen Phase und einem hinterlegten Spiegel. Je nach Kipprichtung der smektischen Phase relativ zum Polarisator werden Hell- und Dunkelzustände erzeugt.

Eine weitere Technologie stellen die Electrically Adressable Smectic Liquid Displays (EASL) dar. Dabei handelt es sich um ein Flüssigkristall-Display, welches auf elekrooptischen Effekten smektischer Flüssigkristalle beruht. Die nicht gekippten smektischen Schichten sind parallel zur Displayzelle ausgerichtet und in diesem Zustand unterliegt einfallendes Licht keiner Doppelbrechung. Das Display erscheint transparent oder bei Hinterlegung mit einer gefärbten Reflexionsschicht in der entsprechenden Farbe. Der zweite Zustand zeichnet sich durch zufällig angeordnete fokal-konische Domänen aus, an denen Streulicht erzeugt wird. Durch die dann vorliegende Doppelbrechung erscheint dieses Streulicht weiß und bei Zusatz von dichroitischen Farbstoffen in der entsprechenden Farbe. Beide Zustände können durch Anlegen einer elektrischen Spannung ineinander überführt werden.

Zenithal Bistable Devices (ZBD) sind Displays auf Basis nematischer Flüssigkristalle. Bei diesem besonderen Typ eines nematischen Displays werden auf einem Substrat durch eine Grabenstruktur im Mikrometerbereich Störungen der nematischen Ordnung derart induziert, dass je nach Einfluss eines elektrischen Gleichfeldes entweder eine planare oder eine homöotrope Orientierung eingestellt werden kann.

Die BiNem-Technologie beruht auf der Bistabilität zweier nematischer Zustände. Der Flüssigkristall liegt in planarer Orientierung vor und erfährt auf dem einen Substrat eine starke Randanbindung, während es auf dem anderen Substrat eine schwache Randanbindung erfährt. Mit dezidierten Stromimpulsen kann zwischen einer nicht verdrillten Bulk-Struktur und einer um 180° verdrillten Bulk-Struktur geschaltet werden. Wird eine mit parallel angeordneten Polarisatoren ausgestattete Flüssigkristallzelle mit einer Absorptionsfolie hinterlegt, erscheint der nicht verdrillte Zustand weiß, während der verdrillte Zustand schwarz erscheint.

Die Technologie der Cholesteric Liquid Crystal Displays (CHLCD) beruht auf verdrillt nematischen flüssigkristallinen Phasen. Chiral nematische Phasen oder mit chiralen Dotierstoffen versehene nematische Phasen bilden helikale Strukturen auf molekularer Ebene aus. Ist die Länge der Helix gleich der Wellenlänge sichtbaren Lichts wird dieses selektiv reflektiert (Helix senkrecht zur Displayfläche) oder transmittiert (zufällige Anordnung der Helices). Beide Zustände sind langzeitstabil und können durch Anlegen einer Spannung ineinander überführt werden.

Bei den Anzeigen kann es sich ferner um ein Polymer-Display wie eine OLED (Organic Light Emitting Diode) handeln. Derartige Displays bestehen aus einem Mehrschichtensystem, bei dem ein sehr dünnes Polymer zwischen zwei Elektroden angeordnet ist. Dadurch lässt sich eine dünne Anzeige realisieren, welche als Papierersatz zur Kennzeichnung von Gegenständen verwendet werden kann. Dabei genügt es, schwarz-weiße Anzeigen einzusetzen, es können jedoch auch aufwändigere Anzeigen mit mehreren Farben verwendet werden. Derartige OLED-Anzeigen weisen den Vorteil auf, dass sie weniger Energie als LED-Anzeigen benötigen, so dass die Lebensdauer einer Batterie einer Behälterkennzeichnung erhöht werden kann.

In einer besonders bevorzugten Ausführungsform der Erfindung werden die Displays durch elektronische Tinte gebildet. Dabei handelt es sich chemisch um Mikrokapseln, die zwei verschiedene Farbkomponenten unterschiedlicher Ladung enthalten, welche sich im elektrischen Feld ausrichten. Aufgrund der Partikelgrößen und der Viskosität des Systems erfolgt nach dem Abschalten des elektrischen Feldes keine sofortige Rückrelaxion in einen ungeordneten Ausgangszustand. Es erfolgt somit kein Verlust der eingeschriebenen Informationen, sondern es tritt gegebenenfalls lediglich eine Abnahme des Konstrastes ein.

Elektrophoretische Anzeigen weisen günstige Eigenschaften insbesondere bezüglich der mechanischen Anforderungen an Flexibilität, Stoßempfindlichkeit und Druckstabilität auf. Ferner bieten sie ein ausreichend bistabiles Verhalten und arbeiten innerhalb eines Temperaturbereiches, der den typischen Witterungsbedingungen für ein Transportbehältersystem entspricht. Ferner ist durch die vergleichsweise niedrige Ansteuerungsspannung der schaltungstechnische Aufwand für die Energieversorgung begrenzt.

In einem Ausführungsbeispiel der Erfindung umfasst ein elektronisches Label wenigstens eine drahtlose Schnittstelle für die vorzugsweise bidirektionale Übertragung von Daten und ein Display zur Visualisierung von optisch erfassbaren Informationen. Bei der Schnittstelle handelt es sich vorzugsweise um ein RFID-Bauteil wie einen Chip. Darüber hinaus ist eine logische Schaltung für das Datenmanagement integriert, welche den Transfer von Daten von der drahtlosen Schnittstelle zum Display durchführt. Ferner umfasst ein Label zweckmäßigerweise ein Schaltungsteil für die Bereitstellung der von den einzelnen Systemkomponenten benötigten Energie.

Es hat sich als zweckmäßig erwiesen, die für den Betrieb des elektronischen Labels erforderliche Energie über die drahtlose Schnittstelle zu übertragen. Die Übertragung von über die drahtlose Schnittstelle empfangenen Daten an die Anzeige wird beispielsweise von einem Mikrocontroller in Verbindung mit einem geeigneten Displaytreiber übernommen. Je nach Art der Verknüpfung und der zusätzlichen Beschaltung dieser Grundelemente lassen sich verschiedene Konzeptvarianten des Gesamtsystems realisieren.

Kommen aktive (monostabile) LCDs zur Anwendung, ist eine permanente Energieversorgung des Displays erforderlich, was die Intergration eines Energiespeichers wie einer Batterie, eines Akkus oder eines Kondensators mit ausreichender Kapazität erfordert. Die zu übertragenden Daten werden über eine RF-Schnittstelle entgegengenommen und dort direkt gespeichert. Für die Anzeige relevante Daten werden an einen Mikrocontroller mit Displaytreiber übergeben, der die Ansteuerung des Displays übernimmt. Während der Datenübertragung wird aus dem RF-Signal durch einen separaten Schaltungsteil Energie gewonnen, die zum Auffüllen eines Energiespeichers dient, durch den die Versorgung von Controller und Display sichergestellt wird.

Die für das RF-Bauteil benötigte Energie wird von diesem direkt aus dem RF-Signal entnommen. Alle hierfür benötigten Komponenten sind vorzugsweise bereits in dem RFID-Chip enthalten. Der nötige Aufwand für die Schaltung zur zusätzlichen Energiegewinnung ist hingegen stark von der Versorgungsspannung der weiteren angeschlossenen Komponenten abhängig.

Beim Einsatz von passiven (bistabilen) Displays kann eine vereinfachte Variante des zuvor aufgeführten Konzepts zur Anwendung kommen. Dabei bleiben die Grundelemente des RF-Bauteils und des Mikrocontrollers mit Displayansteuerung erhalten. Durch den Einsatz eines passiven Displays kann jedoch auf den Energiespeicher verzichtet werden. Da bistabile Displays üblicherweise mit einer höheren Betriebsspannung als herkömmliche LCDs arbeiten, ändert sich die Ansteuerung des Displays. Zur Gewinnung der Ansteuerspannung können zusätzliche (passive) Komponenten eingesetzt werden, was jedoch die Anzahl der Bauteile erhöht.

Für passive (bistabile) Displays können beispielsweise zwei separate RF-Bauteile zum Einsatz kommen. Bei einem Bauteil kann es sich um ein RFID-IC-Bauteil handeln, welches die zur Energiegewinnung aus dem RF-Signal notwendige Beschaltung enthält. Der Teil der Schaltung, welcher für die Ansteuerung des Displays vorgesehen ist, ist vorzugsweise entkoppelt von dem RFID-IC-Bauteil aufgebaut. Dies vereinfacht die Anpassung des zweiten RF-Bauteils sowie zusätzlich benötigter Komponenten an die höhere Versorgungsspannung des passiven Displays. Die an das Display zu übertragenden Daten werden vom zweiten RF-Bauteil somit nur durchgeleitet und über den nachfolgenden Mikrocontroller mit Displayansteuerung zur Anzeige gebracht.

In einer weiteren Ausführungsform des elektronischen Labels wird die Anzahl der Systemkomponenten möglichst gering gehalten, indem alle Komponenten mit Ausnahme des Displays innerhalb eines anwendungsspezifischen ICs integriert werden. Das Ziel einer derartigen ASIC (Application Specific IC) beziehungsweise CSIC (Customer Specific IC) ist es es, möglichst alle benötigten Funktionalitäten für ein elektronisches Endprodukt in einen einzigen Halbleiter zu integrieren.

In einem weiteren besonders bevorzugten Ausführungsbeispiel der Erfindung wird die visuell erfassbare elektronische Anzeige eines Behälters durch einen RFID-Transponder 70 ergänzt, welcher ebenfalls mit dem Behälter verbunden ist. Dadurch lassen sich die gleichen oder unterschiedliche Informationen in dem RFID-Transponder speichern, wie sie auf der elektronischen Anzeige angezeigt werden. Üblicherweise werden RFID-Transponder für die Nachverfolgung von Behältern und zur Erzeugung von Transportstatistiken verwendet, so dass dafür erforderliche Informationen gespeichert werden. Die Übertragungsmittel 40 weisen zusätzliche Mittel zum Übertragen von Daten auf den RFID-Transponder auf.

Die Übertragung von Daten auf die elektronische Anzeige 21 erfolgt vorzugsweise berührungslos. Dazu ist die Übertragungsvorrichtung 50 mit einem Sender ausgerüstet, welcher Daten auf ein Empfangsmittel der Anzeige überträgt. In einem weiteren Ausführungsbeispiel der Erfindung erfolgt die Übertragung über direkten Kontakt der Behälteranzeige mit einem Kontaktmittel der Übertragungsvorrichtung. Beispielsweise kann an der Ablageposition 50 eine Vorrichtung zur Aufnahme des Behälters vorgesehen sein, welche den Behälter in einer Position ausrichtet, in der das Kontaktmittel der Übertragungsvorrichtung in ein Gegenstück der Anzeige einrastet und so ein fester Kontakt hergestellt wird, über welchen Daten übertragen werden können.

### Bezugszeichenliste:

- 10: Vorrichtung zum Sortieren von Postgut
- 20: Behälter
- 30: Prozessor
- 40: Übertragungsvorrichtung
- 50: Ablageposition
- 60: Sensor
- 70: RFID-Transponder

## Patentansprüche

1. Vorrichtung (10) zum Sortieren von Postgut in eine Vielzahl von Ablagepositionen (30) und zum Bereitstellen von Kennzeichnungsinformationen für eine Vielzahl von Behältern (20) mit elektronischen Anzeigen (21), welche sich an den Ablagepositionen befinden, wobei die Vorrichtung einen Prozessor (30) zur Steuerung des Sortiervorgangs umfasst, **gekennzeichnet durch** folgende Merkmale:
- die elektronischen Anzeigen sind jeweils direkt an den Behältern (20) angebracht;
- die Vorrichtung umfasst Übertragungsvorrichtungen (40) an den Ablagepositionen (50), wobei die Übertragungsvorrichtungen (40) in Kommunikation mit dem Prozessor (30) stehen und Mittel zum Übertragen von Daten auf die elektronische Anzeigen (21) der Behälter (20) umfassen; wobei an jeder Ablageposition (50) eine Vorrichtung zur Aufnahme eines Behälters vorgesehen ist, welche den Behälter in einer Position ausrichtet, in der ein Kontaktmittel der Übertragungsvorrichtung in ein Gegenstück der Anzeige (21) einrastet und so ein Kontakt hergestellt wird, über welchen Daten auf die elektronische Anzeige (21) übertragen werden; und
- einen Sensor (60) in Kommunikation mit dem Prozessor (30), um das Vorhandensein eines Behälters (20) an einer Ablageposition (50) festzustellen.

2. Vorrichtung nach Anspruch 1,
**dadurch gekennzeichnet,**
**dass** es sich bei dem Sensor (60) um einen Schalter handelt, durch den bei Betätigung durch eine Personalkraft ein Signal auslösbar ist.

3. Vorrichtung nach einem oder beiden der Ansprüche 1 und 2,
**dadurch gekennzeichnet,**
**dass** es sich bei dem Sensor (60) um eine selbst auslösende Vorrichtung handelt, durch die bei Eintreten des Behälters in einen definierten Bereich ein Signal auslösbar ist.

4. Verfahren zum Sortieren von Postgut in eine Vielzahl von Ablagepositionen (30) einer Sortiervorrichtung und zum Bereitstellen von Kennzeichnungsinformationen für Behälter (20), welche sich an den Ablagepositionen (30) der Vorrichtung befinden und jeweils eine direkt an dem Behälter (20) angebrachte Anzeige (21) aufweisen, wobei die Durchführung des Sortiervorgangs durch einen Prozessor (30) erfolgt,
**gekennzeichnet durch** folgende Merkmale:
- Einbringen eines Behälters in eine Vorrichtung zur Aufnahme des Behälters an jeder Ablageposition (50), wobei der Behälter in einer Position ausrichtet wird, in der ein Kontaktmittel der Übertragungsvorrichtung in ein Gegenstück der Anzeige (21) einrastet und so ein Kontakt hergestellt wird, über welchen Daten auf die elektronische Anzeige (21) übertragen werden;
- Feststellen des Vorhandenseins eines Behälters (20) an einer Ablageposition (50) mittels eines Sensors (60) in Kommunikation mit einem Prozessor (30);
- Durchführung des Sortiervorgangs **durch** den Prozessor (30);
- Übertragung von Daten auf die elektronische Anzeige (21) eines Behälters (20) mittels Übertragungsvorrichtungen (40) an den Ablagepositionen (50) der Vorrichtung (10), wobei die Übertragungsvorrichtungen (40) mit dem Prozessor (30) kommunizieren und die zu übertragenden Daten von dem Prozessor (30) erhalten.

5. Verfahren nach Anspruch 4,
**dadurch gekennzeichnet,**
**dass** es sich bei dem Sensor (60) um einen Schalter handelt, durch den bei Betätigung durch eine Personalkraft ein Signal ausgelöst wird.

6. Verfahren nach Anspruch 4,
**dadurch gekennzeichnet,**
**dass** es sich bei dem Sensor (60) um eine selbst auslösende Vorrichtung handelt, durch die bei Eintreten des Behälters in einen definierten Bereich ein Signal ausgelöst wird.

## Claims

1. A device (10) for sorting mail in a plurality of placement positions (30) and for providing identification information for a plurality of containers (20) with electronic displays (21) that are located at the placement positions, whereby the device comprises a processor (30) for controlling the sorting procedure,
**characterized by** the following features:
• the electronic displays (21) are each attached directly to the containers (20);
• the device comprises transmission means (40) at the placement positions (50), whereby the transmission means (40) communicate with the processor (30) and comprise means for transmitting data to the electronic displays (21) of the containers (20); whereby at each placement position (50), a device for receiving the container is provided which aligns the container in a position in which a contact means of the transmission device engages with a counterpart of the display (21), thus establishing a contact via which data is transmitted to the electronic display (21); and
• a sensor (60) that communicates with the processor (30) in order to determine the presence of a container (20) at a placement position (50).

2. The device according to Claim 1,
**characterized in that**
the sensor (60) is a switch with which a signal can be triggered when it is actuated by an operator.

3. The device according to one or both of Claims 1 and 2,
**characterized in that**
the sensor (60) is a self-actuating device by means of which a signal can be triggered when the container enters a defined area.

4. A method for sorting mail in a plurality of placement positions (30) of a sorting machine and for providing identification information for containers (20) that are located at the placement positions (30) of the device and that each have a display (21) attached directly to the container (20), whereby the sorting procedure is executed by a processor (30),
**characterized by** the following features:
• placement of a container into a device for receiving the container at each placement position (50), whereby the container is aligned in a position in which a contact means of the transmission device engages with a counterpart of the display (21), thus establishing a contact via which data is transmitted to the electronic display (21);
• determination of the presence of a container (20) at a placement position (50) by means of a sensor (60) that communicates with a processor (30);
• execution of the sorting procedure by the processor (30);
• transmission of data to the electronic display (21) of a container (20) by means of transmission means (40) at the placement positions (50) of the device (10), whereby the transmission means (40) communicate with the processor (30) and receive from the processor (30) the data to be transmitted.

5. The method according to Claim 4,
**characterized in that**
the sensor (60) is a switch with which a signal is triggered when it is actuated by an operator.

6. The method according to Claim 4,
**characterized in that**
the sensor (60) is a self-actuating device by means of which a signal is triggered when the container enters a defined area.

## Revendications

1. Dispositif (10) pour classer des marchandises postales dans une pluralité d'emplacements de dépôt (30) et pour mettre à disposition des informations d'identification pour une pluralité de récipients (20) avec affichages électroniques (21), lesquels récipients se trouvent aux emplacements de dépôt, le dispositif comprenant un processeur (30) pour commander l'opération de tri, **caractérisé par** les caractéristiques suivantes :
- les affichages électroniques sont situés chacun directement sur les récipients (20) ;
- le dispositif comprend des dispositifs de transmission (40) situés aux emplacements de dépôt (50), les dispositifs de transmission (40) étant en communication avec le processeur (30) et comprenant des moyens de transmission de données aux affichages électroniques (21) des récipients (20), un dispositif de réception d'un récipient étant prévu à chaque emplacement de dépôt (50), lequel dispositif oriente le récipient dans une position dans laquelle un moyen de contact du dispositif de transmission s'enclenche dans une pièce complémentaire de l'affichage (21) et un contact est ainsi établi, via lequel des données sont transmises à l'affichage électronique (21), et
- un capteur (60) qui est en communication avec le processeur (10) pour constater la présence d'un récipient (20) à un emplacement de dépôt (50).

2. Dispositif selon la revendication 1, **caractérisé en ce que** le capteur (60) est un commutateur grâce auquel un signal peut être déclenché lorsqu'un personnel opérateur l'actionne.

3. Dispositif selon l'une ou les deux revendications 1 et 2, **caractérisé en ce que** le capteur (60) est un dispositif à autodéclenchement grâce auquel un signal peut être déclenché lorsque le récipient entre dans une zone définie.

4. Procédé pour classer des marchandises postales dans une pluralité d'emplacements de dépôt (30) d'un dispositif de tri et pour mettre à disposition des informations d'identification pour des récipients (20) qui se trouvent aux emplacements de dépôt (30) du dispositif et comportent chacun un affichage (21) situé directement sur le récipient (20), l'exécution de l'opération de tri étant effectuée par un processeur (10), **caractérisé par** les caractéristiques suivantes :
- introduction d'un récipient dans un dispositif de réception du récipient à chaque emplacement de dépôt (50), le récipient étant orienté dans une position dans laquelle un moyen de contact du dispositif de transmission s'enclenche dans une pièce complémentaire de l'affichage (21) et un contact est ainsi établi, via lequel des données sont transmises à l'affichage électronique (21) ;
- constatation de la présence d'un récipient (20) à un emplacement de dépôt (50) au moyen d'un capteur (60) qui est en communication avec un processeur (10) ;
- exécution de l'opération de tri par le processeur (10) ;
- transmission de données à l'affichage électronique (21) d'un récipient (20) au moyen de dispositifs de transmission (40) situés aux emplacements de dépôt (50) du dispositif (10), les dispositifs de transmission (40) communiquant avec le processeur (30) et recevant du processeur (30) les données à transmettre.

5. Procédé selon la revendication 4, **caractérisé en ce que** le capteur (60) est un commutateur grâce auquel un signal est déclenché lorsqu'un personnel opérateur l'actionne.

6. Procédé selon la revendication 4, **caractérisé en ce que** le capteur (60) est un dispositif à autodéclenchement grâce auquel un signal est déclenché lorsque le récipient entre dans une zone définie.
